# EUROPÄISCHE PATENTANMELDUNG

(11) **EP 2 535 639 A1**
(43) Veröffentlichungstag der Anmeldung: **19.12.2012**
(21) Anmeldenummer: 11170396.3
(22) Anmeldetag: 17.06.2011
(51) Int. Cl.: F21V 7/04, F21V 7/09

(54) **Leuchten-Reflektor sowie Vorrichtung zu dessen Herstellung**

(71) Anmelder: Jordan Reflektoren GmbH & Co.KG, 42389 Wuppertal (DE)
(72) Erfinder: Möcking, Andreas, 58332 Schwelm (DE); Elfmann, Kai, 42279 Wuppertal (DE); Laftsidis, Ioannis, 42113 Wuppertal (DE)
(74) Vertreter: Patentanwälte Dr. Solf & Zapf

(57) **Zusammenfassung**

Die vorliegende Erfindung betrifft einen Leuchten-Reflektor (1), bestehend aus einem hohlen, schalenförmig gewölbten Reflektorkörper (2) mit einer inneren Reflexionsfläche (4) und mit einem in Richtung seiner Längsmittelachse (6) zwischen einer hinteren, kleineren Leuchtmittelöffnung(8) und einer vorderen, größeren Lichtaustrittsöffnung (10) zunehmenden Innendurchmesser. Die Reflexionsfläche (4) ist in eine Vielzahl von strukturierten Facetten (12) unterteilt, die jeweils eine zumindest in einer Flächenrichtung (X und/oder Y) mit einem Krümmungsradius (R1/R2) gewölbt verlaufende Facettenfläche (14) aufweisen. Die Facetten (12) sind in einer gitternetzartigen Struktur einerseits in Umfangsrichtung um die Längsmittelachse (6) herum in konzentrischen Ringgruppen (A) sowie andererseits in radialsymmetrisch zwischen der Leuchtmittelöffnung (8) und der Lichtaustrittsöffnung (10) angeordneten Spaltengruppen (B) angeordnet. Die Facettenflächen (14) sind zumindest in einem Teilbereich von mindestens 50 % der Reflexionsfläche (4) hinsichtlich der Größe mindestens jeweils eines ihrer Krümmungsradien (R1 und/oder R2) derart ausgelegt, dass die in jeder Ringgruppe (A) hintereinanderliegenden Facetten (12) einzeln oder in Teilgruppen von jeweils mindestens zwei direkt benachbarten gleichartigen Facetten (12) regelmäßig abwechselnd ansteigende und wieder abfallende Krümmungsradien (R1 und/oder R2) aufweisen. Zudem betrifft die Erfindung auch eine Vorrichtung zur Herstellung des Reflektors (1) im Umform-Drückverfahren, bestehend aus einem Drückformkörper (16) mit einer dem Innern des Reflektorkörpers (2) angepassten Negativkontur mit Facetten-Negativflächen (18).

## Beschreibung

Die vorliegende Erfindung betrifft zunächst gemäß dem Oberbegriff des Anspruchs 1 einen Leuchten-Reflektor, bestehend aus einem hohlen, schalenförmig gewölbten, und zwar insbesondere rotationssymmetrisch parabolförmigen Reflektorkörper mit einer inneren Reflexionsfläche und mit einem in Richtung seiner Längsmittelachse zwischen einer hinteren, kleineren Leuchtmittelöffnung und einer vorderen, größeren Lichtaustrittsöffnung zunehmenden Innendurchmesser, wobei die Reflexionsfläche in eine Vielzahl von strukturierten Facetten unterteilt ist, die jeweils eine zumindest in einer Flächenrichtung mit einem Krümmungsradius gewölbte Facettenfläche aufweisen, und wobei die Facetten in einer gitternetzartigen Struktur einerseits in Umfangsrichtung um die Längsmittelachse herum in konzentrischen Ringgruppen sowie andererseits in radialsymmetrisch zwischen der Leuchtmittelöffnung und der Lichtaustrittsöffnung angeordneten Spaltengruppen angeordnet sind.

Weiterhin betrifft die Erfindung gemäß dem Oberbegriff des Anspruchs 10 auch eine Vorrichtung zur Herstellung eines solchen Leuchten-Reflektors, bestehend aus einem Drückformkörper mit einer dem Inneren des herzustellenden Reflektorkörpers angepassten Negativkontur mit entsprechenden Facetten-Negativflächen, die in einer gitternetzartigen Struktur einerseits in Umfangsrichtung um die Längsmittelachse herum in konzentrischen Ringgruppen und andererseits in radialsymmetrischen Spaltengruppen angeordnet sind.

Eine Leuchte mit einem Reflektorelement der gattungsgemäßen Art ist in der EP 1 632 713 B1 beschrieben. Durch die zweifach, insbesondere sphärisch gewölbten Oberflächen der einzelnen Facetten - dort "Segmente" genannt - soll eine Streuung (Auffächerung) zur Vergleichmäßigung des von einer Lampe ausgesandten Lichtes für eine homogenere Ausleuchtung erreicht werden. Konkret ist dazu vorgesehen, dass einerseits die Krümmungsradien der Segmente zwischen einem inneren Scheitelbereich des Reflektorelementes und der äußeren Lichtaustrittsöffnung mit zunehmendem Abstand vom Scheitelbereich ebenfalls zunehmen sollen. Andererseits sollen die in Umfangsrichtung innerhalb von Kreisringgruppen hintereinanderliegenden Segmente jeweils gleiche Krümmungsradien aufweisen. Das bekannte Reflektorelement soll vorzugsweise aus gedrücktem Aluminium bestehen, wobei eine Aluminiumronde, also eine kreisförmige Scheibe, entlang einem rotierenden Zapfen (Drückformkörper) bewegt wird, so dass sich der Zapfen (Patrize) in der Aluminiumronde abbildet. Diese Herstellung durch Umformen im Drückverfahren hat allerdings erfahrungsgemäß den Nachteil von sehr großen Fertigungstoleranzen. Insbesondere im Bereich der einzelnen Facetten kommt es in aller Regel unvermeidbar zu großen Abweichungen zwischen den eigentlich gewollten und deshalb bei den Facetten-Negativflächen des Drückformkörpers mit umgekehrter, negativer Krümmung vorgegebenen Krümmungsradien einerseits und den am fertigen gedrückten Reflektorkörper tatsächlich vorhandenen Krümmungsradien andererseits. Deshalb ist es zumindest fraglich, ob die von innen nach außen zunehmenden und in Umfangsrichtung gleichen Radien gemäß EP 1 632 713 B1 in der Praxis überhaupt realisierbar, d. h. reproduzierbar im Drückverfahren herstellbar sind.

Das Dokument EP 1 890 079 A1 beschreibt einen Reflektor insbesondere für Gasentladungslampen. Auch dieser bekannte Reflektor ist als Facettenreflektor mit einer Vielzahl von Facetten ausgebildet, die in radialen und kreisförmigen Spalten bzw. Reihen angeordnet und als Zylinderfacetten und/oder sphärische Facetten ausgebildet sind. Die Facetten sollen mit Radien gekrümmt sein, die Werte zwischen 9,1 mm und 150 mm annehmen, wobei Facetten mit jeweils gleichen Radien derart spiralförmig angeordnet sein sollen, dass die Facetten innerhalb jeder Spalte bzw. Reihe periodisch, und zwar entsprechend einem Sinusverlauf zu- und abnehmen. Dies bedeutet, dass die Radien jeweils über mehrere in einer Reihe/Spalte hintereinanderliegende Facetten sukzessive zu- und abnehmen, was somit bezüglich der radialen Spalten bereichsweise dem Stand der Technik gemäß der zuvor genannten EP 1 632 713 B1 entspricht. Allerdings soll im Gegensatz dazu der Reflektor gemäß EP 1 890 079 A1 aus Glas mit einer reflektierenden Beschichtung bestehen. Deshalb liegt hier nicht die zuvor erläuterte Herstellungsproblematik vor.

Der vorliegenden Erfindung liegt die Aufgabe zu Grunde, einen Leuchten-Reflektor der eingangs beschriebenen, gattungsgemäßen Art zu schaffen, der weitgehend unabhängig von den Herstellungstoleranzen eine optimale, homogene Lichtabstrahlung gewährleistet. Außerdem soll auch eine entsprechend optimierte Vorrichtung zur Herstellung des erfindungsgemäßen Reflektors geschaffen werden.

Erfindungsgemäß wird dies durch einen Reflektor mit den Merkmalen des unabhängigen Anspruchs 1 bzw. durch eine Vorrichtung gemäß Anspruch 10 erreicht. Vorteilhafte Ausgestaltungen sind in den abhängigen Ansprüchen enthalten.

Demnach zeichnet sich der erfindungsgemäße Leuchten-Reflektor dadurch aus, dass die Facettenflächen zumindest innerhalb eines Teilbereiches von mindestens 50 % der Reflexionsfläche - bezogen auf deren radiale und axiale Erstreckung zwischen der Leuchtmittelöffnung und der Lichtaustrittsöffnung - hinsichtlich der Größe mindestens jeweils eines ihrer Krümmungsradien derart ausgelegt sind, dass die in jeder Ringgruppe hintereinanderliegenden Facetten einzeln oder in Teilgruppen von jeweils mindestens zwei direkt benachbarten gleichartigen Facetten regelmäßig abwechselnd ansteigende und wieder abfallende - oder abfallende und wieder ansteigende (je nachdem, ob von einem kleineren oder größeren Krümmungsradius ausgegangen wird) - Krümmungsradien aufweisen. Dies bedeutet, dass die Krümmungsradien zwischen einzelnen, direkt benachbarten Facetten oder zwischen direkt aneinander angrenzenden Teilgruppen mit jeweils mindestens zwei direkt benachbarten, bezüglich ihrer Radien gleichartigen Facetten in Umfangsrichtung abwechselnd größer und kleiner bzw. kleiner und größer werden. Daraus resultieren jeweils Radien-Differenzen, die - analog zu einer mathematischen "alternierenden Reihe" - alternierend wechselnde Vorzeichen (+/-) aufweisen. So können sich in Umfangsrichtung z. B. jeweils ein größerer Radius und ein kleinerer Radius abwechseln. Erfindungsgemäß handelt es sich somit um einen regelmäßig wechselnden Radien-Größen-Verlauf zwischen direkt benachbarten einzelnen Facetten oder Facetten-Teilgruppen. Die aus den alternierend unterschiedlichen Radien resultierenden Radien-Differenzen können sich allerdings in ihren Beträgen voneinander unterscheiden, so dass es sich um qualitativ zumindest mit einem Mindestwert vorhandene Differenzen und nicht unbedingt auch um quantitativ genau definierte Differenzen handelt.

Die jeweils mit einem zunehmenden Abstand von der Leuchtmittelöffnung zur Lichtaustrittsöffnung hin, d. h. radial und axial von innen nach außen innerhalb jeder Spaltengruppe hintereinanderliegenden Facetten können bezüglich ihrer Krümmungsradien grundsätzlich beliebig ausgebildet sein. So können die in dieser Richtung in den Spaltengruppen hintereinanderliegenden Facetten - abgesehen von herstellungsbedingten Toleranz-Abweichungen - im Wesentlichen gleiche, von innen nach außen ansteigende oder abnehmende oder aber vorzugsweise ebenfalls einzeln oder in Teilgruppen regelmäßig abwechselnd ansteigende und wieder abfallende - oder abfallende und wieder ansteigende (je nachdem, ob mit einem größeren oder kleineren Radius begonnen wird) - Krümmungsradien aufweisen.

Im Falle der gitter- bzw. spinnennetzartigen Struktur der Facetten sind diese bezüglich ihrer alternierenden größeren und kleineren Krümmungsradien innerhalb der Ring- und Spaltengruppen vorzugsweise nach Art der schwarzen und weißen Felder eines Schachbrettes verteilt angeordnet. Daraus resultiert eine besonders homogene Lichtabstrahlung.

Um die alternierenden Radien-Differenzen auch bei dem fertigen gedrückten Reflektorkörper sicherzustellen, ist bei der erfindungsgemäßen Vorrichtung bevorzugt vorgesehen, dass - zumindest innerhalb eines entsprechenden Teilbereiches von mindestens 50 % der Außenfläche - jeweils zwei in einer Ringgruppe oder einer Spaltengruppe direkt benachbarte und hinsichtlich ihrer Krümmungsradien unterschiedliche Facetten-Negativflächen derart ausgelegt sind, dass der jeweils kleinere Krümmungsradius um mindestens 25 % kleiner als der jeweils größere Krümmungsradius ist, d. h. der jeweils kleinere Radius entspricht maximal 75 % des jeweils größeren Radius. Soll beispielswiese der größere Radius 10 mm betragen, so wäre der kleinere Radius mit maximal 7,5 mm vorzugeben. Mit dieser Mindest-Differenz von 25 % kann bei den mit der erfindungsgemäßen Vorrichtung hergestellten, d. h. auf dem erfindungsgemäßen Drückformkörper gedrückten Reflektoren der alternierend steigende und fallende Radien-Verlauf trotz der Fertigungstoleranzen reproduzierbar sichergestellt werden.

Aus den erfindungsgemäß alternierend ihre Größe wechselnden Krümmungsradien resultiert eine sehr gute Lichtvergleichmäßigung durch eine variierende Lichtstreuung in den unterschiedlich gekrümmten Flächenbereichen der Facetten.

In der anschließenden Beschreibung wird die Erfindung anhand eines bevorzugten Ausführungsbeispiels und einiger Ausführungsvarianten genauer beschrieben. Es zeigen:
- Fig. 1: eine Ansicht in axialer Richtung in den Innenbereich eines erfindungsgemäßen Leuchten-Reflektors,
- Fig. 2: einen Axialschnitt in der diametralen Schnittebene II-II gemäß Fig. 1 in einer im inneren Bereich der Reflexionsfläche vereinfachten Darstellung,
- Fig. 3: eine schematische, vergrößerte Perspektivansicht im Bereich einer Facette in einer ersten Ausführung (Mindestausführung mit einfacher Krümmung),
- Fig. 4: eine Ansicht analog zu Fig. 3 in einer bevorzugten Ausführung (zweifache Krümmung),
- Fig. 5: eine Perspektivansicht eines Beispiels eines Drückformkörpers zur Herstellung des Reflektors,
- Fig. 6: eine alternative Ausgestaltung des erfindungsgemäßen Reflektors in einer Axialansicht in den Innenbereich analog zu Fig. 1 und
- Fig. 7: eine axiale Draufsicht (entsprechend dem Ansichtsrichtungspfeil VII in Fig. 5) auf einen Drückformkörper für die Reflektor-Ausführung nach Fig. 6.

In den verschiedenen Figuren sind gleiche Teile stets mit den gleichen Bezugszeichen versehen.

Zu der anschließenden Beschreibung wird ausdrücklich betont, dass die Erfindung nicht auf die Ausführungsbeispiele und dabei nicht auf alle oder mehrere Merkmale von beschriebenen Merkmalskombinationen beschränkt ist, vielmehr kann jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels sowie auch unabhängig von den Anspruchs-Rückbeziehungen eine erfinderische Bedeutung haben.

Ein erfindungsgemäßer Leuchten-Reflektor 1 besteht aus einem hohlen, schalenförmig gewölbten Reflektorkörper 2 mit einer inneren Reflexionsfläche 4. Der Reflektorkörper 2 weist einen in Richtung einer Längsmittelachse 6 von einer hinteren, kleineren Leuchtmittelöffnung 8 in radialer und axialer Richtung gesehen bis zu einer vorderen, größeren Lichtaustrittsöffnung 10 zunehmenden, jeweils senkrecht zur Längsmittelachse 6 gemessenen Innendurchmesser auf. Bevorzugt ist der Reflektorkörper 2 rotationssymmetrisch parabolförmig ausgebildet. Im Bereich der Leuchtmittelöffnung 8 kann ein nicht dargestelltes Leuchtmittel so angeordnet werden, dass das von ihr ausgesandte Licht zumindest anteilig durch Reflexion über die Reflexionsfläche 4 nach außen aus der Lichtaustrittsöffnung 10 abgestrahlt wird. Als Leuchtmittel kann mit Vorteil auch ein flächiges LED-Element in der Ebene der Leuchtmittelöffnung 8 oder parallel dazu angeordnet werden.

Zumindest ein überwiegender Teil der Reflexionsfläche 4 ist in eine Vielzahl von strukturierten Facetten 12 unterteilt, die in Fig. 2 zur Vereinfachung nur bereichsweise dargestellt sind. Jede Facette 12 weist eine zumindest in einer Flächenrichtung gewölbt verlaufende Facettenfläche 14 auf.

Dazu wird auf Fig. 3 verwiesen, wonach die Facettenfläche 14 in nur einer durch eine strichpunktierte Krümmungslinie X veranschaulichten Flächenrichtung mit einem Krümmungsradius R1 gewölbt bzw. gekrümmt verläuft. Die Krümmungslinie X verläuft mit der gleichen Krümmung R1 über die Facettenfläche 14. Diese nur einfach gekrümmte Facette 12 kann auch als Zylinderfacette bezeichnet werden, weil sie der Form eines Teilabschnittes einer Zylinderfläche entspricht.

In der bevorzugten Ausführung nach Fig. 4 ist aber die Facettenfläche 14 - zusätzlich zu der Krümmung in der Flächenrichtung X - auch in einer zweiten, durch eine strichpunktierte Krümmungslinie Y veranschaulichten Flächenrichtung gekrümmt, und zwar mit einem Krümmungsradius R2. Die Radien R1 und R2 können gleich oder unterschiedlich sein. Die Krümmungslinien X, Y verlaufen zweckmäßig senkrecht zueinander jeweils mittig über die Facettenfläche 14. Bei gleichen Radien R1 = R2 handelt es sich um sphärische Facetten, wobei die Facettenflächen 14 als Kugelabschnitte ausgebildet sind und daher auch als Kugelfacetten bezeichnet werden können.

Alternativ zu Fig. 3 kann die Facettenfläche 14 grundsätzlich auch als Zylinderfacette nur in der Flächenrichtung Y gewölbt sein.

Die Facetten 12 sind in einer gitternetzartigen, insbesondere spinnennetzartigen GitterStruktur - siehe dazu insbesondere die Axialansicht in Fig. 1 - einerseits in Umfangsrichtung in konzentrischen, bezüglich der Längsmittelachse 6 koaxialen Ringgruppen A sowie andererseits in radialer und axialer Richtung in radialsymmetrisch über den Umfang verteilten Spaltengruppen B angeordnet. Jede Spaltengruppe B erstreckt sich gemäß Fig. 1 zumindest bereichsweise zwischen der inneren Leuchtmittelöffnung 8 und der äußeren Lichtaustrittsöffnung 10 sowie in Umfangsrichtung über einen Winkel a, der sich aus dem Umfang 360° geteilt durch die Anzahl der Spaltengruppen B ergibt. Durch diese Ausführung ist jede Facette 12 in einer Draufsicht etwa trapezförmig ausgebildet (siehe Fig. 1). Zudem verläuft bevorzugt die erste Krümmungslinie X mit dem ersten Krümmungsradius R1 jeder Facettenfläche 14 in einer radialen bzw. diametralen, von der Längsmittelachse 6 definierten Ebene. Die zweite Krümmungslinie Y jeder Facettenfläche 14 verläuft mit dem zweiten Krümmungsradius R2 in Umfangsrichtung des Reflektorkörpers 2 und somit in einer zur Längsmittelachse 6 senkrechten Ebene.

Wie schon erwähnt können hierbei die zwei Krümmungsradien R1, R2 jeder Facettenfläche 14 unterschiedlich groß sein. Bevorzugt sind allerdings die Facettenflächen 14 jeweils sphärisch gewölbt, wobei die zwei Krümmungsradien R1, R2 gleich groß sind.

Erfindungsgemäß ist nun zumindest in einem Teilbereich der Reflexionsfläche 4 von mindestens 50 % - bezogen auf die axiale und radiale Flächenerstreckung zwischen den Öffnungen 8 und 10 - vorgesehen, dass die Facettenflächen 14 hinsichtlich der Größe zumindest jeweils eines ihrer Krümmungsradien R1 und/oder R2 derart ausgelegt sind, dass innerhalb jeder Ringgruppe A in Umfangsrichtung um die Längsmittelachse 6 herum gesehen die Krümmungsradien R1 und/oder R2 regelmäßig alternierend differierende Größen R1.1, R1.2 und/oder R2.1, R2.2 aufweisen. Grundsätzlich kann sich die Radien-Differenz wahlweise auf R1 mit R1.1 und R1.2 und/oder auf R2 mit R2.1 und R2.2 beziehen. Hierbei können alle einzelnen direkt benachbarten Facetten 12 alternierend unterschiedliche Radien aufweisen. Es können aber auch Teilgruppen von jeweils mindestens zwei bis z. B. vier jeweils direkt aneinander angrenzenden Facetten mit im Wesentlichen gleichartig gekrümmten Facettenflächen 14 gebildet sein, wobei von Teilgruppe zu Teilgruppe regelmäßig alternierende Radien vorhanden sind.

In bevorzugter Ausgestaltung der Erfindung sind die Krümmungsradien R1 und/oder R2 zusätzlich derart ausgelegt, dass sie auch innerhalb jeder Spaltengruppe B einzeln oder auch in Teilgruppen regelmäßig alternierend differierende Größen R1.1, R1.2 und/oder R2.1, R2.2 aufweisen.

Bei der spinnennetzartigen Facetten-Struktur gemäß Fig. 1 sind die hinsichtlich der Krümmungsradien unterschiedlichen Facetten 12 vorzugsweise derart sowohl in den Ringgruppen A als auch in den Spaltengruppen B einzeln alternierend angeordnet, dass sich insgesamt eine schachbrettartige Verteilung ergibt.

In weiterer bevorzugter Ausgestaltung sind die Facettenflächen 14 des Reflektorkörpers 2 zum Inneren in Richtung der Längsmittelachse 6 hin konvex gewölbt. Alternativ wären aber auch konkave Wölbungen möglich.

Der Reflektor 1 bzw. der Reflektorkörper 2 wird einstückig in einem Umform-Drückverfahren aus einem zunächst ebenen, kreisförmigen Blechzuschnitt hergestellt, indem der Blechzuschnitt zur Bildung der strukturierten Reflexionsfläche 4 unter Rotation um die Längsmittelachse 6 auf eine beispielhaft in Fig. 5 dargestellte Negativ-Drückform bzw. Patrize, d. h. einen Drückformkörper 16 gedrückt wird. Der Drückformkörper 16 weist eine dem Innenraum des Reflektorkörpers 2 entsprechende Negativkontur auf, wobei auf seiner Außenfläche entsprechende, bevorzugt konkav gewölbte Facetten-Negativflächen 18 strukturiert sind. Entsprechend der Gitternetzstruktur des Reflektorkörpers 2 sind auch die Facetten-Negativflächen 18 des Drückformkörpers 16 in einer spinnennetzartigen Struktur einerseits in Umfangsrichtung in konzentrischen Ringgruppen A' und andererseits in axialer und radialer Richtung in radialsymmetrischen Spaltengruppen B' angeordnet. Erfindungsgemäß sind hierbei die Facetten-Negativflächen 18 des Drückformkörpers 16 zumindest in einem Teilbereich von mindestens 50 % der Flächenerstreckung in radialer und axialer Richtung hinsichtlich der Größe zumindest jeweils eines ihrer Krümmungsradien R1 `, R2` derart ausgelegt, dass in Umfangsrichtung gesehen, also innerhalb jeder Ringgruppe A', die Krümmungsradien einzeln oder in Teilgruppen regelmäßig alternierend differierende Größen aufweisen. Bevorzugt weisen die Krümmungsradien auch in Axial- und Radialrichtung, also innerhalb jeder Spaltengruppe B', regelmäßig einzeln oder in Teilgruppen alternierend differierende Größen auf. Vorzugsweise können die hinsichtlich ihrer Krümmungsradien unterschiedlichen Facetten-Negativflächen 18 innerhalb der gitternetzartigen Struktur nach Art der schwarzen und weißen Felder eines Schachbretts verteilt angeordnet sein. In bevorzugter Ausgestaltung sind jeweils zwei direkt benachbarte und hinsichtlich ihrer Krümmungsradien unterschiedliche Facetten-Negativflächen 18 derart ausgelegt, dass der jeweils kleinere Krümmungsradius um mindestens 25 % kleiner als der jeweils größere Krümmungsradius ist, so dass der jeweils kleinere Radius maximal 75 % des größeren Radius beträgt. Hierbei können die Facetten-Negativflächen 18 innerhalb jeder Spaltengruppe B' alternativ auch mit gleichen oder von innen nach außen zu- oder abnehmenden Krümmungsradien ausgebildet sein. Bei dem mit dieser Vorrichtung hergestellten, gedrückten Reflektorkörper 2 können allerdings die Radien im Rahmen der Herstellungstoleranz abweichen.

Bei dem in Fig. 1 und 2 veranschaulichten Ausführungsbeispiel können im inneren, an die Leuchtmittelöffnung 8 angrenzenden Bereich z. B. zwei Ringgruppen mit Facetten 12a mit flachen, ebenen Facettenflächen angeordnet sein. Es schließen sich dann Ringgruppen A mit erfindungsgemäß in Umfangsrichtung abwechselnden Radien (z. B. R2.1 und R2.2) sowie vorzugsweise auch zusätzlich von Gruppe A zu Gruppe A wechselnden Radien (z. B. R1.1 und R1.2) an. Hierbei können die Radien R1.1 und R2.1 größer und die Radien R1.2 und R2.2 kleiner sein. Beispielsweise betragen der größere Radius 27 mm und der kleinere Radius 19 mm.

Alternativ kann beispielsweise auch eine Ausführung vorgesehen sein, wobei die kleineren Radien 10 mm und die größeren Radien 17 mm betragen.

Die Angaben sind lediglich beispielhaft zu verstehen und beschränken die Erfindung nicht. Zudem beziehen sich die genannten Radien wegen der unvermeidbaren Herstellungstoleranz insbesondere auf die Drückform; der Reflektorkörper 2 kann im Rahmen der Fertigungstoleranz von den genannten Radien abweichen.

Zudem muss ausdrücklich erwähnt werden, dass wegen der beschriebenen Materialumformung im Drückverfahren die Facetten-Krümmungen im Querschnitt von einer idealen Kreisbogenform abweichen können, so dass sie über die Krümmungen hinweg keine durchgehenden, konstanten, einheitlichen Krümmungsradien aufweisen. Vielmehr handelt es sich mehr um unterschiedliche, unregelmäßig mit mehreren verschiedenen Krümmungsradien gekrümmte Freiformflächen, für die Krümmungsradien nicht direkt gemessen werden können, sondern durch Näherung einer Kreisbogenform entsprechend gemittelt werden müssen, um dann den Krümmungsradius des angenäherten Kreisbogens bestimmen zu können. In der Praxis werden die Krümmungsradien insbesondere wie folgt ermittelt:

Zunächst wird der gefertigte Reflektorkörper 2 optisch dreidimensional vermessen, und zwar mit einem Messgerät, welches unter der Bezeichnung "ATOS III SO 4 M" von der Firma GOM mbH (Gesellschaft für optische Messtechnik mbH in Braunschweig) erhältlich ist. In der Ausführung SO (= small objects) ist dieses Gerät besonders zur Vermessung kleiner Objekte - und so auch für den erfindungsgemäßen Reflektor - geeignet. Es handelt sich um einen optischen 3D-Digitalisierer bzw. um eine 3D-Koordinatenmessmaschine, die durch optisches Einscannen dreidimensionale Messdaten eines Bauteils liefert. Das Messgerät basiert auf dem Triangulationsprinzip mit einem digitalen Stereo-Kamera-Aufbau. Anhand von Abbildungsgleichungen der Optiken werden für jeden Kamerapixel unabhängige 3D-Koordinaten automatisch berechnet. Dadurch werden nicht nur einzelne Punkte ermittelt, sondern es wird die ganze Bauteil-Geometrie in einer hochauflösenden Punktewolke erfasst. Das so erfasste Polygonnetz beschreibt präzise die Oberfläche und Geometrie des Bauteils. Daraus werden CAD-Daten erzeugt.

Zur Vermessung des erfindungsgemäßen Reflektors wird anhand der erzeugten CAD-Daten ein Schnitt durch die Mittelpunkte der Facetten 12 jeweils insbesondere in einer Spaltengruppe B gelegt, um den jeweiligen Radius R1 zu bestimmen. Wenn R1 = R2 ist, braucht R2 nicht gesondert bestimmt zu werden. In jedem Facetten-Schnitt wird durch das genannte Gerät Folgendes bewertet:
a) Soll-Radius gemäß einem vorgegebenen 3D-CAD
b) Gemessene Facetten-Wölbungsform (Freiformfläche)
c) Ermittlung eines "Best-Fit-Radius" auf der gemäß b) gemessenen Wölbungsform

In dem Schritt c) wird mit dem genannten Gerät automatisch - anhand einer implementierten Software - eine so genannte "Best-Fit-Annäherung" einer Kreisbogenlinie auf die gemessene Freiformkurve durchgeführt. Der "Best-Fit-Kreisbogen" wird dabei so an die ermittelte Kurvenform angenähert, dass Abweichungen im Mittel für alle Kurvenbereiche minimiert werden. Der Krümmungsradius des so angenäherten "Best-Fit-Kreisbogens" wird als Facetten-Krümmungsradius (z. B. R1) festgelegt.

Die Erfindung ist nicht auf die dargestellten und beschriebenen Ausführungsbeispiele beschränkt, sondern umfasst auch alle im Sinne der Erfindung gleichwirkenden Ausführungen. So weisen bei dem bisher beschriebenen Beispiel nach Fig. 1 bis 5 die Spaltengruppen B bzw. B' zwar eine - in einer Ansicht in axialer Richtung - radiale Ausrichtung auf, d. h. die jeweils in einer gemeinsamen Spaltengruppe liegenden Facetten 12 des Reflektorkörpers 2 und somit entsprechend auch die Negativflächen 18 des Drückformkörpers 16 liegen mit ihren Mittelpunkten jeweils auf einer in der Axialansicht radial verlaufenden Geraden (siehe Fig. 1 und 5). Allerdings umfasst der Begriff gitternetzartige Facetten-Struktur" beispielsweise auch Ausführungen, wie beispielsweise in Fig. 6 und 7 veranschaulicht, wobei die einzelnen Ringgruppen A bzw. A` von Gruppe zu Gruppe um jeweils einen in Fig. 6 mit β₁, bis β₁₂ eingezeichneten Umfangsversatz gegeneinander um die Achse 6 verdreht sind, so dass die Spaltengruppen B bzw. B' in der Axialansicht - siehe dazu Fig. 6 und 7 - gegenüber der jeweiligen radialen Geraden von innen nach außen geringfügig schräg und/oder - z. B. leicht spiralartig - gekrümmt verlaufen. Der jeweilige Umfangsversatz β₁ bis β₁₂ kann z. B. im Bereich von 0° bis ± 4° liegen, also von Gruppe zu Gruppe wahlweise um 0° bis 4° in einer der beiden entgegengesetzten Umfangsrichtungen.

Es wird zudem ausdrücklich betont, dass die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die im jeweiligen unabhängigen Anspruch definierte Merkmalskombination beschränkt, sondern kann auch durch jede beliebige andere Kombination von bestimmten Merkmalen aller insgesamt offenbarten Einzelmerkmalen definiert sein. Dies bedeutet, dass grundsätzlich praktisch jedes Einzelmerkmal des jeweiligen unabhängigen Anspruchs weggelassen bzw. durch mindestens ein an anderer Stelle der Anmeldung offenbartes Einzelmerkmal ersetzt werden kann. Insofern sind die Ansprüche lediglich als ein erster Formulierungsversuch für eine Erfindung zu verstehen.

## Patentansprüche

1. Leuchten-Reflektor (1), bestehend aus einem hohlen, schalenförmig gewölbten Reflektorkörper (2) mit einer inneren Reflexionsfläche (4) und mit einem in Richtung seiner Längsmittelachse (6) zwischen einer hinteren, kleineren Leuchtmittelöffnung(8) und einer vorderen, größeren Lichtaustrittsöffnung (10) zunehmenden Innendurchmesser, wobei die Reflexionsfläche (4) in eine Vielzahl von strukturierten Facetten (12) unterteilt ist, die jeweils eine zumindest in einer Flächenrichtung (X und/oder Y) mit einem Krümmungsradius (R1/R2) gewölbt verlaufende Facettenfläche (14) aufweisen, wobei die Facetten (12) in einer gitternetzartigen Struktur einerseits in Umfangsrichtung um die Längsmittelachse (6) herum in konzentrischen Ringgruppen (A) sowie andererseits in radialsymmetrisch zwischen der Leuchtmittelöffnung (8) und der Lichtaustrittsöffnung (10) angeordneten Spaltengruppen (B) angeordnet sind, **dadurch gekennzeichnet, dass** die Facettenflächen (14) zumindest in einem Teilbereich von mindestens 50 % der Reflexionsfläche (4) hinsichtlich der Größe mindestens jeweils eines ihrer Krümmungsradien (R1 und/oder R2) derart ausgelegt sind, dass die in jeder Ringgruppe (A) hintereinanderliegenden Facetten (12) einzeln oder in Teilgruppen von jeweils mindestens zwei direkt benachbarten gleichartigen Facetten (12) regelmäßig abwechselnd ansteigende und wieder abfallende Krümmungsradien (R1 und/oder R2) aufweisen.

2. Leuchten-Reflektor nach Anspruch 1,
**dadurch gekennzeichnet, dass** die Facettenflächen (14) zumindest in dem Teilbereich von mindestens 50 % der Reflexionsfläche (4) hinsichtlich der Größe mindestens jeweils eines ihrer Krümmungsradien (R1 und/oder R2) zusätzlich derart ausgelegt sind, dass auch die in jeder Spaltengruppe (B) hintereinanderliegenden Facetten (12) einzeln oder in Teilgruppen von jeweils mindestens zwei direkt benachbarten gleichartigen Facetten (12) regelmäßig abwechselnd ansteigende und wieder abfallende Krümmungsradien (R1 und/oder R2) aufweisen.

3. Leuchten-Reflektor nach Anspruch 1 oder 2,
**dadurch gekennzeichnet, dass** die Facettenflächen (14) in zwei zueinander insbesondere senkrechten Flächenrichtungen (X, Y) mit jeweils einem Krümmungsradius (R1, R2) gewölbt sind.

4. Leuchten-Reflektor nach Anspruch 3,
**dadurch gekennzeichnet, dass** die Facettenflächen (14) jeweils sphärisch gewölbt sind, wobei die zwei Krümmungsradien (R1, R2) jeder Facettenfläche (14) gleich groß sind.

5. Leuchten-Reflektor nach Anspruch 3,
**dadurch gekennzeichnet, dass** die zwei Krümmungsradien (R1, R2) jeder Facettenfläche (14) unterschiedlich groß sind.

6. Leuchten-Reflektor nach einem der Ansprüche 1 bis 5,
**dadurch gekennzeichnet, dass** die Facettenflächen (14) zum Inneren des Reflektorkörpers (2) hin konvex gewölbt sind.

7. Leuchten-Reflektor nach einem der Ansprüche 1 bis 6,
**dadurch gekennzeichnet, dass** die Facettenflächen (14) mit den größeren Krümmungsradien (R1.1 und/oder R2.1) einerseits und die Facettenflächen (14) mit den kleineren Krümmungsradien (R1.2 und/oder R2.2) andererseits bezüglich der Ringgruppen (A) und der Spaltengruppen (B) nach Art eines Schachbrettmusters verteilt angeordnet sind.

8. Leuchten-Reflektor nach einem der Ansprüche 3 bis 7,
**dadurch gekennzeichnet, dass** eine erste Krümmungslinie (X) jeder Facettenfläche (14) in einer radialen bzw. diametralen Ebene des Reflektorkörpers (2) verläuft, auf der die Längsmittelachse (6) liegt.

9. Leuchten-Reflektor nach einem der Ansprüche 3 bis 8,
**dadurch gekennzeichnet, dass** eine zweite Krümmungslinie (Y) jeder Facettenfläche (14) in Umfangsrichtung des Reflektorkörpers (2) verläuft.

10. Vorrichtung zur Herstellung eines Leuchten-Reflektors (1) nach einem der Ansprüche 1 bis 9, bestehend aus einem Drückformkörper (16) mit einer dem Inneren des herzustellenden Reflektorkörpers (2) angepassten Negativkontur mit entsprechenden Facetten-Negativflächen (18), die in einer gitternetzartigen Struktur einerseits in Umfangsrichtung um die Längsmittelachse (6) herum in konzentrischen Ringgruppen (A') und andererseits in radialsymmetrischen Spaltengruppen (B') angeordnet sind,
**dadurch gekennzeichnet, dass** die Facetten-Negativflächen (18) zumindest in einem Teilbereich von mindestens 50 % der Außenfläche des Drückformkörpers (16) hinsichtlich der Größe mindestens jeweils eines ihrer Krümmungsradien (R1 und/oder R2') derart ausgelegt sind, dass die in Umfangsrichtung in jeder Ringgruppe (A') hintereinanderliegenden Facetten-Negativflächen (18) einzeln oder in Teilgruppen von jeweils mindestens zwei gleichartigen Facetten-Negativflächen (18) regelmäßig abwechselnd ansteigende und wieder abfallende Krümmungsradien (R1 ` und/oder R2') aufweisen.

11. Vorrichtung nach Anspruch 10,
**dadurch gekennzeichnet, dass** die Facetten-Negativflächen (18) zumindest in dem Teilbereich von mindestens 50 % der Außenfläche des Drückformkörpers (16) hinsichtlich der Größe mindestens jeweils eines ihrer Krümmungsradien (R1 und/oder R2') zusätzlich derart ausgelegt sind, dass auch die in jeder Spaltengruppe (B') hintereinanderliegenden Facetten-Negativflächen (18) einzeln oder in Teilgruppen von jeweils mindestens zwei gleichartigen Facetten-Negativflächen (18) regelmäßig abwechselnd ansteigende und wieder abfallende Krümmungsradien (R1 ` und/oder R2') aufweisen.

12. Vorrichtung nach Anspruch 10 oder 11,
**dadurch gekennzeichnet, dass** jeweils zwei in einer Ringgruppe (A') oder einer Spaltengruppe (B') direkt benachbarte und hinsichtlich ihrer Krümmungsradien unterschiedliche Facetten-Negativflächen (18) derart ausgelegt sind, dass der jeweils kleinere Krümmungsradius um mindestens 25 % kleiner als der jeweils größere Krümmungsradius ist.
